# EUROPÄISCHE PATENTSCHRIFT

(11) **EP 0 444 500 B1**
(45) Veröffentlichungstag und Bekanntmachung des Hinweises auf die Patenterteilung: **06.04.1994**
(21) Anmeldenummer: 91102313.3
(22) Anmeldetag: 19.02.1991
(51) Int. Cl.: B67B 3/14

(54) **Verschliesswerkzeug für Siegelkappen von Fässern**
Closing tool for drum-sealing caps
Outil de fermeture pour capuchons de scellage de fûts

(30) Priorität: 24.02.1990 DE 4005875
(43) Veröffentlichungstag der Anmeldung: 04.09.1991
(73) Patentinhaber: FEIGE GMBH, ABFÜLLTECHNIK, D-23843 Bad Oldesloe (DE)
(72) Erfinder: Feige, Gerhard, W-2070 Grosshansdorf (DE)
(74) Vertreter: Schaefer, Konrad, Dipl.-Phys.

(56) Entgegenhaltungen:
- CH-A- 295 577
- DE-A- 1 782 378
- DE-B- 111 240
- US-A- 2 749 003

## Beschreibung

Die Erfindung betrifft ein Werkzeug der im Oberbegriff des Anspruches 1 genannten Art.

Fässer, beispielsweise die üblichen 200-Liter-Fässer, dienen überwiegend zum Transport gefährlicher Flüssigkeiten, die mit hoher Sicherheit verschlossen werden müssen. Das genormte Verschlußsystem heutiger Fässer weist daher zusätzlich zu dem Schraubverschluß eine Siegelkappe mit eigener Dichtung auf, die über das verschlossene Spundloch faßt und unterhalb von dessen Rand durch Einbiegen gesichert wird. Zu diesem Zweck dienen Verschließwerkzeuge der eingangs genannten Art.

Diese weisen eine größere Zahl von Kipphebeln auf, die konzentrisch um die Betätigungsachse vorgesehen sind und mit ihrem Arbeitsende die Siegelkappe umfassen. Mit einer in Achsrichtung betätigten konischen Betätigungsfläche werden die Hebel derart betätigt, daß die Arbeitsenden zusammengedrückt werden und mit entsprechend geformten Flächenstücken allseitig umfassend die Siegelkappe zusammendrücken und somit auf dem Spundloch des Fasses festklemmen. Nach Rückziehen der konischen Betätigungsfläche werden die Hebel unter Federkraft wieder gespreizt und geben die Siegelkappe frei.

Der Stand der Technik bei Werkzeugen der gattungsgemäßen Art ergibt sich aus der
**DE-B-11 12 420.**

Bei dieser Konstruktion sind die Hebel an ihrem dem Arbeitsende abgewandten Ende kippbar auf einer quer zur Achse stehenden Betätigungsplatte gelagert und werden am Arbeitsende, das gleichzeitig als Betätigungsende dient, von außen mit einer sich in Betätigungsrichtung erweiternden konischen Fläche zusammengedrückt. Arbeitsende und Betätigungsende der Hebel fallen bei dieser Konstruktion also im wesentlichen zusammen.

Aus kinematischen Gründen weist diese bekannte Konstruktion erhebliche Nachteile auf. Auch bei sorgfältiger Wartung und insbesondere Schmierung neigt diese Konstruktion zu häufigem Klemmen. Für wartungsfreien automatischen Betrieb, beispielsweise zum Abfüllen hochgefährlicher oder explosiver Flüssigkeiten, ist dieses Werkzeug also weniger gut geeignet. Außerdem ist der Betätigungshub sehr kurz. Es müssen daher hohe Betätigungskräfte aufgebracht werden, was im Falle der genannten bekannten Konstruktion zwei parallel arbeitende großflächige Pneumatikzylinder erfordert. Der kurze Betätigungshub erschwert eine Funktionsüberwachung. Schließlich ist von Nachteil, daß bei dieser bekannten Konstruktion sehr große Gehäuseteile den Betätigungshub mitmachen müssen.

Aus der
**US-A-2 749 003**
ist ein Verschließwerkzeug bekannt, das insbesondere zum Schließen von Milchflaschen mit Folienkappen vorgesehen ist. Im Gegensatz zu der vorgenannten bekannten gattungsgemäßen Konstruktion sind hier die Hebel zweiarmig ausgebildet, mit die Kipplagerstelle der Hebel bildenden Abstützstellen, die jeweils zwischen dem Arbeitsende und dem Betätigungsende der Hebel liegen. An den Abstützstellen sind äußere Ringnuten in den Hebeln ausgebildet, welche auf einem nach innen weisenden beweglichen Gehäuseflansch gelagert sind. Der Gehäuseflansch ist relativ zu einem feststehenden Außenkonus bewegbar, welcher die konische Betätigungsfläche ausbildet.

Nachteilig bei dieser Konstruktion ist zum einen die schwierige Montierbarkeit der Hebel, die zum Einsetzen in den Ringflansch des Gehäuses in ihrem Umfangsabstand verringert werden müssen. Daraus ergeben sich Probleme bei der Montage. Es ergibt sich aus dem notwendigen Umfangsabstand der Hebel aber auch eine unbestimmte Abstandslage der Hebel zueinander. Die Hebel können im Betrieb wandern und sich aneinander verklemmen.

Schließlich ist aus der
**DE-A-1 782 378**
ein Kronkorkenverschließer bekannt, bei der der Kronkorken unmittelbar von einem Außenkonus bei dessen achsialer Bewegung verformt wird. Der Antrieb erfolgt über einen doppelt wirkenden Pneumatikzylinder.

Die Aufgaber der vorliegenden Erfindung besteht darin, ein Werkzeug der eingangs genannten Art zu schaffen, das klemmfrei arbeitet und leicht montierbar ist.

Diese Aufgabe wird mit den Merkmalen des Anspruches 1 gelöst.

Bei dieser Konstruktion sind die Hebel im mittleren Bereich kippend abgestützt und bilden zweiarmig am einen Ende das nach außen betätigte Betätigungsende und am anderen Ende das nach innen arbeitende Arbeitsende aus. Die kinematischen Voraussetzungen sind bei dieser Konstruktion günstiger als bei der bekannten Konstruktion der DE-B-11 12 420. Insbesondere wird jede Klemmgefahr vermieden. Der Konuswinkel kann sehr flach gehalten sein, so daß sich ein langer Betätigungshub ergibt. Daher sind die Betätigungskräfte klein, und es ergeben sich aufgrund des langen Hubes gute Möglichkeiten der Überwachung des Arbeitsspieles. Weiterhin ist von Vorteil, daß sowohl die Hebel als auch das Gehäuse in Betätigungsrichtung feststehen und der Betätigungshub nur vom Konus und seinen Betätigungsorganen ausgeübt wird. Die bewegten Massen sind daher klein. Das erfindungsgemäße Werkzeug kann bei sehr hoher Funktionssicherheit einfacher und kostengünstiger konstruiert werden. Gegenüber der bekannten Konstruktion der USA-2 749 003 ist der Nut/Flansch-Eingriff an der Abstützstelle der Hebel kinematisch umgekehrt ausgebildet. Die Nut befindet sich im Gehäuse und die Hebel weisen nach außen ragende, in die Nut greifende Flansche auf. Diese Flansche bilden den radial am weitesten außen liegenden Teil eines jeden Hebels aus, an dem die Kippachse des Hebels liegt. An dieser Stelle können die Hebel in Umfangsrichtung gesehen spielfrei aneinander gelagert werden, ohne die Kippbewegung der Hebel zu beeinträchtigen. Dadurch ist eine genau definierte Lagerung der Hebel möglich, wodurch langdauernde völlige Klemmfreiheit sowie eine ohne zusätzliche Sicherungsmittel unverlierbare Halterung gesichert ist. Durch die in der Nut geteilte Ausbildung des Gehäuses ergibt sich ferner eine sehr einfache Montierbarkeit.

Dabei sind vorteilhaft die Merkmale des Anspruches 2 vorgesehen. Auf diese Weise können die kippenden Teile der Hebel sich ohne Klemmgefahr mit Spiel zueinander bewegen. Nur im Bereich der Kippachse der Hebel, in denen Spiel nicht erforderlich ist, berühren sie sich und sind auf diese Weise auf dem Umfang exakt justiert.

Weiterhin vorteilhaft sind die Merkmale des Anspruches 3 vorgesehen. Ein Pneumatikantrieb hat sich schon im Stand der Technik für derartige Werkzeuge bewährt, insbesondere zum Einsatz beim Füllen explosiver Medien.

Dabei sind vorteilhaft die Merkmale des Anspruches 4 vorgesehen. Gegenüber einseitig gegen eine Rückstellfeder wirkenden Antrieben bietet der beidseitig wirkende Antrieb den Vorteil exakterer Vor- und Rückstellung.

Vorteilhaft sind die Merkmale des Anspruches 5 vorgesehen. Etwa ab dieser Hebelzahl werden die Siegelkappen derart verformt, daß in den Fugen zwischen den Hebeln keine Marken entstehen. Vorteilhaft liegt die Hebelzahl aber gemäß Anspruch 6 über 15.

In den Zeichnungen ist die Erfindung beispielsweise und schematisch dargestellt. Es zeigen:
- Fig. 1: einen Achsschnitt durch ein erfindungsgemäßes Werkzeug und
- Fig. 2: einen der Hebel der Ausführungsform der Fig. 1 in Achsansicht.

Das in Fig. 1 dargestellte Werkzeug besitzt ein Gehäuse mit einer konzentrisch zu einer Betätigungsachse 12 angeordneten Zylinderwand 1, die an einem Ende von einer Querwand 2 verschlossen ist. Am anderen Ende der Zylinderwand 1 ist mit einer Trennfuge 3 ein Ring 4 angesetzt und mit nicht dargestellten Mitteln abnehmbar in dieser Position gehalten. In der Innenwand ist an der Trennfuge 3 eine Ringnut 5 ausgebildet.

Im Inneren der Zylinderwand 1 sind konzentrisch und im wesentlichen parallel zu der Betätigungsachse 12 eine Anzahl von Hebeln 6 angeordnet. Die Hebel 6 weisen auf ihrer Außenseite einen nach außen vorspringenden Flansch 7 auf, der, wie Fig. 1 zeigt, der Querschnittsform der Ringnut 5 angepaßt verrundet ist. Die Hebel sind jeweils mit ihrem Flansch 7 in der Ringnut gelagert.

Die Hebel erstrecken sich jeweils von der Position des Flansches 7 aus in beiden Richtungen zu Enden, von denen das der Querwand 2 des Gehäuses abgewandte Ende das Arbeitsende 8 darstellt, das auf der Innenseite, wie Fig. 1 zeigt, in bekannter Formgebung als Klemmwerkzeug ausgebildet ist, und zwar angepaßt an die gewünschte Klemmform der nicht dargestellten, mit dem Werkzeug zu verschließenden Siegelkappen.

Das gegenüberliegende Ende der Hebel 6 ist das Betätigungsende 9, an dem die Hebel kraftbeaufschlagt werden. Dazu weisen die Hebel am Betätigungsende 9 die in Fig. 1 dargestellten, nach innen weisenden Nocken 10 auf, die auf der äußeren Betätigungsfläche eines Konus 11 gleiten, der in der mit der Achse der Zylinderwand 1 zusammenfallenden Betätigungsachse 12 hin- und hergehend angetrieben ist.

Zum Antrieb des Konus 11 dient eine in der Betätigungsachse 12 liegende Kolbenstange 13 eines Kolbens 14, der in einem Zylinder 15 pneumatisch angetrieben ist. Der Zylinder 15 ist, wie Fig. 1 zeigt, in Achsverlängerung an die Querwand 2 des Gehäuses angesetzt und dort mit nicht dargestellten Mitteln befestigt, wobei die Kolbenstange 13 die Querwand 2 gleitend durchsetzt.

Der Kolben 14 wird in der in Fig. 1 dargestellten Ausführungsform von oben pneumatisch betätigt gegen eine Rückstellfeder 16. In bevorzugter Ausführungsform wird die Rückstellfeder 16 aber weggelassen und der Zylinder 15 zur beidseitigen pneumatischen Betätigung des Kolbens ausgebildet. Es können auch andere Antriebe für die Kolbenstange 13 vorgesehen sein, beispielsweise elektromagnetische Antriebe.

Fig. 1 zeigt innerhalb des Gehäuses 1, 2 rechts bzw. links der Betätigungsachse 12 zwei unterschiedliche Betriebsstellungen, und zwar auf der rechten Seite die unbetätigte Stellung bei hochgezogenem Konus 11 und auf der linken Seite die Betätigungsstellung bei abwärts geschobenem Konus 11.

Wie der Vergleich dieser beiden Darstellungen zeigt, wird bei Abwärtsbewegung des Konus 11, also während des Betätigungshubes in Richtung des Pfeiles 17, durch die konische Betätigungsfläche des Konus 11 auf die Nocken 10 der Hebel 6 eine radial nach außen wirkende Kraft ausgeübt. Da die Hebel im mittleren Bereich mit ihren Flanschen 7 in der Ringnut 5 abgestützt sind, bewegen sich ihre Arbeitsenden 8 nach innen und drücken von allen Seiten die in der Figur zur zeichnerischen Vereinfachung nicht dargestellte Siegelkappe zusammen.

Bei dem dargestellten, sehr flachen Konuswinkel des Konus 11 ergibt sich ein langer Hub für den betätigenden Kolben 14. Die Kraftübersetzung ist groß, so daß der Kolben entsprechend klein sein kann. Aufgrund des langen Hubes kann das Funktionsspiel des dargestellten Werkzeuges gut überwacht werden, beispielsweise zu Zwecken einer elektronischen Funktionsrückmeldung. Dazu kann beispielsweise am oberen Ende des Konus 11 eine Marke 18 vorgesehen sein, die von am Gehäuse befestigten Sensoren 19a und 19b überwacht wird, welche die Endlagen des Betätigungshubes anzeigen.

Auf der in Fig. 1 linken Seite ist die Betätigungsendstellung dargestellt, in der der Konus 11 seine unterste Stellung erreicht hat und die Arbeitsenden 8 der Hebel 6 bis in Endstellung radial zusammengedrückt sind. Anschließend wird der Konus 11 wieder in die auf der rechten Seite der Figur dargestellte Stellung zurückgezogen. Die Arbeitsenden 8 der Hebel können wieder radial auseinandergehen. Dazu ist rückstellende Federkraft erforderlich, die im dargestellten Ausführungsbeispiel von einer in Umfangsrichtung federnden Ringfeder 20 aufgebracht wird, die um die Betätigungsenden 9 der Hebel umlaufend in entsprechenden Nuten der Hebel angeordnet ist.

Bei ihrer Kippbewegung machen die Hebel 6 an beiden Enden eine radiale Bewegung. Sie müssen daher an allen ihren Seitenflächenteilen, die eine Kippbewegung ausführen, gegenseitiges Spiel aufweisen, da sie bei Kippbewegung klemmen würden, wenn sie exakt im Querschnitt sektorförmig auf Teilung sitzen würden. Würden die Hebel aber in allen Seitenflächenteilen zueinander Spiel aufweisen, so könnten die Hebel aus dem Gehäuse 1, 2 herausfallen. Es wären zusätzliche Halterungsmaßnahmen, wie z.B. Sicherungsringe od.dgl. erforderlich. Um dies zu vermeiden, haben die Hebel vorteilhaft im wesentlichen die in Fig. 4 dargestellte Formgebung ihrer Seitenflächen, gesehen in Achsrichtung. Gestrichelt ist der Sektor dargestellt, in dem der dargestellte Hebel 6 liegt. Die Seitenflächen sind gegenüber den gestrichelten Sektorgrenzen eingezogen. Nur die Seitenflächen 21 des Flansches 7 reichen genau bis zur Sektorgrenze. Die Hebel liegen also mit diesen Seitenflächen 21 aneinander, im übrigen aber im Spielabstand zueinander.

Daher sind die Hebel unverlierbar ohne zusätzliche Sicherungen gehalten. Sie können allerdings in die Ringnut 5 nur gemeinsam eingelegt werden. Daher ist die Ringnut durch Abnehmen des Ringes 4 von der Zylinderwand 1 teilbar auszubilden.

Die Hebel sollen mit ihrem Arbeitsende 8, das auf der Innenseite in geeignet formgebender Weise ausgebildet ist, eine nicht dargestellte dünnwandige Siegelkappe auf dem Verschluß eines Fasses von allen Seiten radial andrücken. Dabei soll vermieden werden, daß in den Fugen zwischen den Hebeln Druckmarken auf der Oberfläche der Siegelkappe entstehen. Aus diesem Grund ist eine möglichst große Anzahl von Hebeln vorzusehen. Es sollten daher mindestens 10 Hebel auf dem Umfang angeordnet sein. Vorteilhaft sind mindestens 15 Hebel vorgesehen. Versuche mit 18 Hebeln haben sich als optimal erwiesen.

## Patentansprüche

1. Werkzeug zum Verschließen von Siegelkappen für den Sicherheitsverschluß von Fässern, mit konzentrisch angeordneten, im wesentlichen parallel zur Betätigungsachse ausgerichteten Kipphebeln (6), die bei axialer Bewegung relativ zu einer konischen Betätigungsfläche derart beaufschlagt werden, daß ihre Arbeitsenden (8) entgegen spreizend wirkender Federkraft radial zusammengedrückt werden, **da****durch gekennzeichnet,** daß die Betätigungsfläche auf einem sich in Betätigungsrichtung (17) verjüngenden Konus (11) angeordnet ist, der auf der Innenseite von Betätigungsenden (9) der Hebel (6) gleitet, die zwischen Betätigungsenden (9) und Arbeitsenden (8) außen mit Flanschen (7) in einer Ringnut (5) eines die Hebel (6) umgebenden stationären Gehäuses (1, 4) abgestützt sind, das in der Ringnut (5) quer zur Achse (12) teilbar ausgebildet ist.

2. Werkzeug nach Anspruch 1, **dadurch gekennzeichnet,** daß benachbarte Hebel (6) sich nur im Bereich der Flansche (7) in der Nut (5) berühren (Seitenflächen 21) und an den übrigen Seitenflächenteilen im Abstand liegen.

3. Werkzeug nach einem der vorhergehenden Ansprüche, **da****durch gekennzeichnet,** daß der Konus (11) von einem in Achsverlängerung am Gehäuse (2) befestigten Pneumatikzylinder (15) angetrieben ist.

4. Werkzeug nach Anspruch 3, **dadurch gekennzeichnet,** daß der Kolben (14) des Pneumatikzylinders (15) in beiden Richtungen beaufschlagbar ist.

5. Werkzeug nach einem der vorhergehenden Ansprüche, **da****durch gekennzeichnet,** daß mindestens 10 Hebel (6) vorgesehen sind.

6. Werkzeug nach Anspruch 5, **dadurch gekennzeichnet,** daß mindestens 15 Hebel (6) vorgesehen sind.

## Claims

1. Tool for locking sealing caps for the safety seal of drums with concentrically arranged rocking arms (6), which are aligned substantially parallel to the axis of actuation and which, when moved axially relative to a conical actuation surface, are so acted on that their working ends (8) are squeezed together radially against a spring force acting to spread them, characterised in that the actuation surface is disposed on a cone (11) which tapers in the direction of actuation (17) and which slides on the inner surface of actuation ends (9) of the arms (6), which bear externally between the actuation ends (9) and working ends (8) with flanges (7) in an annular groove (5) in a stationary housing (1,4), which surrounds the arms (6) and is constructed to divide in the annular groove (5) transversely to the axis (12).

2. Tool as claimed in claim 1, characterised in that adjacent arms (6) only contact one another in the region of the flanges (7) in the groove (5) (side surfaces 21) and are spaced from the remaining side surface portions.

3. Tool as claimed in one of the preceding claims, characterised in that the cone (11) is actuated by a pneumatic cylinder (15) secured to the housing (2) as an axial extension thereof.

4. Tool as claimed in claim 3, characterised in that the piston (14) of the pneumatic cylinder (15) may be acted on in both directions.

5. Tool as claimed in one of the preceding claims, characterised in that at least ten arms (6) are provided.

6. Tool as claimed in claim 5, characterised in that at least fifteen arms (6) are provided.

## Revendications

1. Outil pour la fermeture de sûreté de fûts par des capuchons de scellement, muni de leviers basculants (6) disposés concentriquement et essentiellement orientés parallèlement à l'axe d'actionnement, ces leviers étant soumis au cours d'un mouvement axial relatif à une surface d'actionnement conique à une force telle que leurs extrémités de travail (8) se resserrent radialement contre une force de ressort qui tend à les écarter, **caractérisé en ce que** la surface d'actionnement est disposée sur un cône (11) s'effilant dans le sens d'actionnement (17) et coulissant à l'intérieur des extrémités d'actionnement (9) des leviers (6), lesquels s'appuyent au moyen de colerettes extérieures entre les extrémités d'actionnement (9) et les extrémités de travail (8) dans une rainure annulaire (5) d'un boîtier stationnaire (1, 4) entourant les leviers (6) et séparable en deux parties transversalement à l'axe (12) au niveau de la rainure annulaire (5).

2. Outil selon la revendication 1, **caractérisé en ce que** les leviers (6) voisins n'entrent en contact qu'au niveau des colerettes (7) dans la rainure annulaire (5) (surfaces latérales 21) et sont écartés l'un de l'autre dans toutes les autres zones des surfaces latérales.

3. Outil selon l'une des revendications précédentes, **caractérisé** **en ce que** le cone (11) est actionné par un vérin pneumatique (15) fixé au boîtier (2) dans le prolongement de l'axe.

4. Outil selon la revendication 3, **caractérisé en ce que** le piston (14) du vérin pneumatique (15) peut être actionné dans les deux sens.

5. Outil selon l'une des revendications précédentes **caractérisé en** **ce qu'il** est muni d'au moins 10 leviers (6).

6. Outil selon la revendication 6, **caractérisé en ce qu'il** est muni d'au moins 15 leviers (6).
